# NEUE EUROPÄISCHE PATENTSCHRIFT

(11) **EP 0 098 328 B2**
(45) Veröffentlichungstag und Bekanntmachung des Hinweises auf die Entscheidung über den Einspruch: **14.10.1992**
(45) Hinweis auf die Patenterteilung: 06.04.1988
(21) Anmeldenummer: 82108089.2
(22) Anmeldetag: 02.09.1982
(51) Int. Cl.: E04H 17/14, E04H 17/04

(54) **Zaunelement**
Fence element
Elément de palissade

(30) Priorität: 12.06.1982 DE 3222243; 12.06.1982 DE 8217079 U
(43) Veröffentlichungstag der Anmeldung: 18.01.1984
(73) Patentinhaber: Rösler Draht AG, D-4056 Schwalmtal/Ndrh. (DE)
(72) Erfinder: Schäfer, Bernd, D-4056 Schwalmtal (DE)
(74) Vertreter: Schulte, Jörg, Dipl.-Ing.

(56) Entgegenhaltungen:
- DE-A- 1 906 926
- DE-A- 2 225 879
- DE-A- 2 537 244
- DE-C- 326 985
- DE-U- 1 840 605
- US-A- 3 423 072
- US-A- 3 702 093
- US-A- 4 003 178

## Beschreibung

Die Erfindung betrifft ein Zaunelement, insbesondere für mobile Zäune oder sonstige Abgrenzungen, bestehend aus einem Längs- und Querdrähte aufweisenden, großflächigen Schweißgitter, das zur Stabilisierung mittig eine oder mehrere Sicken und am oberen Rand und unteren Rand Abkantungen aufweist.

Derartige Zaunelemente werden zu Abgrenzungen von Baustellen, Lagerplätzen u.ä. Einrichtungen eingesetzt, wobei die im Prinzip gleich ausgebildeten Zaunelemente in den Untergrund oder in Standfüße eingesetzt werden oder mit solchen versehen werden, um ihnen die notwendige Standfestigkeit zu geben. Insbesondere bei mobilen Zäunen ist die schnelle oder einfache Aufstellung, d.h. die Montage und auch die Demontage wichtig, weil die mobilen Zäune nur einen begrenzten Zeitabschnitt zur Sicherung oder Abgrenzung der Baustellen oder Lagerplätze aufgestellt werden.

Wegen der Notwendigkeit, ein derartiges Zaunelement mit ausreichender Stabilität und Widerstandsfähigkeit auszurüsten, werden bei bekannten Zaunelementen Schweißgitterverwendet, die an den seitlichen Rändern mit Stützpfosten verschweißt sind und die am unteren Rand sowie auch am oberen Rand ein horizontal verlaufendes Stützelement aufweisen. Bekannt ist es, am unteren Rand ein L-Profil, d.h. ein Kantblech anzuschweißen, um so diesen Rand so zu stabilisieren, daß es beispielsweise mit Hubstaplern transportiert werden kann. Am oberen Rand derartiger Zaunelemente sind die Querdrähte geringfügig abgekantet, um das Übersteigen zu erschweren. Nachteilig ist bei diesen Zaunelementen, daß die insbesondere bei Schweißgittern mit Drähten geringen Durchmessers vorgegebene Labilität nur mit Hilfe zusätzlich angeschweißter Stützelemente, beispielsweise Diagonalstäbe einigermaßen aufgehoben werden kann.AusderDE-A-2225879.3ist ein Zaunelement bekannt, das eine in Längsrichtung mittig oder auch an mehreren Stellen verlaufende Sicke aufweist und das weiter zur Erhöhung der Stabilität am unteren und am oberen Rand abgekantet ist. Hierdurch wird dem Schweißgitter die für die Verwendung als Zaunelement notwendige Stabilität gegeben, allerdings nur dann, wenn alle Schweißpunkte beim Herstellen der Sicken und Abkantungen in Takt bleiben. Da diese Schweißpunkte des vor dem Abkanten zusammengeschweißten Gitters genau in dem Kantpunkt liegen und häufiger auch auf dem Kantpunkt, ist die Schweißstelle so stark beansprucht, daß es häufig zum Ablösen der Längs- und Querdrähte kommt. Die Stabilität des gesamten Gitters ist dann gefährdet. Gleiches gilt auch für das aus der DE-U-1 840 605 bekannte Gebilde, bei dem die Sicken zwar zur Erhöhung der Elastizität quer zu den gebildeten Sicken vorgesehen ist, bei der die Sicken bei nicht auftretenden Zugspannungen ansonsten aber die gleiche Aufgabe erfüllen können. Auch hier liegen die Schweißstellen zwischen Längs- und Querdrähten genau im Kantpunkt.

Dervorliegenden Erfindung liegt die Aufgabe zugrunde, ein als Standzaun verwendbares, durch Sicken und Abkantungen stabilisiertes Schweißgitter mit auch bei großen Abmessungen erhöhter Stabilität zu schaffen, das darüber hinaus leicht und sicher als Ganzes abzukanten bzw. mit Sicken zu versehen ist.

Die Aufgabe wird erfindungsgemäß dadurch gelöst, daß an den Abkantungen bzw. Schrägen der Sicken parallel zu den Kantpunkten als Stützdrähte wirkende Längsdrähte jenseits der Abkantung angeordnet sind, wobei die Kantpunkte von jeglichen Längsdrähten freigehalten sind.

Über diese Stützdrähte ist sichergestellt, daß die einmal angestrebte und durch die Abkantung bzw. Sickenbildung erreichte Stabilitätserhöhung des Schweißgitters auch erhalten bleibt, wobei dies nicht nur dadurch erreicht wird, daß die im Bereich der Kantpunkte liegenden Stützdrähte mit den Querdrähten verbunden bleiben, sondern zugleich auch dadurch, daß diese Stützdrähte so angeordnet sind, daß die gebildete Sicke als solche stabilisiert ist. Damit kann auch ein großflächiges Gebilde einwandfrei hergestellt und als eigenständiges, stabiles Zaunelement verwendet werden, ohne daß weitere Stabilisierungselemente zum Einsatz kommen müssen. Aufgrund der damit erreichten Stabilitätserhöhung derartiger Zaunelement ist es möglich, diese hochkantstehend zu transportieren, was den Transport und auch die Montage der entsprechenden Zaunelemente wesentlich erleichtert.

Nach einer zweckmäßigen Ausbildung ist vorgesehen, daß die Stützdrähte auf beiden Seiten der jeweiligen Abkantung bzw. Schräge angeordnet sind. Hierdurch wird eine zusätzliche Stabilisierung sowohl der einzelnen Sicke bzw. der Schräge der einzelnen Sicke wie auch des Zaunelementes insgesamt erreicht. Eine Beanspruchung oder gar Überbeanspruchung der Schweißstellen kann nicht auftreten, weil die Kantpunkte von jeglichen Längsdrähten freigehalten sind.

Die entsprechend ausgebildeten Zaunelemente sind in jeder Richtung bleibend stabilisiert, so daß diese sowohl als Einzelelemente als auch im Verbund mit anderen Zaunelementen eine große Belastung aufnehmende Einheit darstellen. Die Längs- und die Stützdrähte, die aufgrund der Sicken wechselweise in zwei Ebenen angeordnet sind, werden ebenso wie die Längsdrähte die Stützpfosten einfassend angeordnet und zwar beabstandet zum jeweils nächsten Querdraht. Die Stützpfosten und die Drähte können so großflächig miteinander verbunden, beispielsweise verschweißt werden und bilden dann eine vorteilhafte Einheit mit geringem Platzaufwand.

Auf die Stützpfosten kann die gemäß einer weiteren Ausbildung verzichtetwerden, bei der die Stützdrähte und die Längsdrähte an den Rändern des Schweißgitters rechtwinklig abgekantet sind. Dabei sind die Längs- und die Stützdrähte zweckmäßig zwischen erstem und zweitem Querdraht abgekantet, so daß die Querdrähte bzw. Schweißpunkte nicht belastet werden, wobei der erste Querdraht günstig für Kupplungsbügel u.ä. Verbindungselemente verwendet werden kann. Abgesehen vom geringeren Gewicht und den geringeren Kosten bieten derartige Zaunelemente darüber hinaus den Vorteil, daß sie mit einfachen Hilfsmittel auch an bestehende Bauwerke angeschlossen werden können. Sie sind damit beispielsweise als Abgrenzung in Garagenhallen o.ä. Bauwerken vorteilhaft einzusetzen. Unabhängig von jeden Stützen können sie verwendet werden, wenn gemäß einer Weiterbildung die Stützdrähte und die Längsdrähte an den Rändern des Schweißgitters mehrfach zu einem annähernd geschlossenen Profil gekantet sind. Dies ist zwar im Prinzip bekannt, nicht aberfürdie mit Längsund Stützdrähten ausgebildeten Zaunelemente.

Für die Gabeln von Hubstaplern o.ä. Hilfsgeräten werden günstige Abstütz- und Anlageflächen vorgegeben, wenn gemäß einer Weiterbildung der Erfindung die dem unteren Rand zugeordnete Abkantung L-förmig ausgebildet ist und mindestens einen verstärkten Stützdraht aufweist. Ohne nennenswerte Erhöhung des Gesamtgewichtes des Zaunelementes ist so die Möglichkeit gegeben, einzelne Zaunelemente oder ganze Gruppen aufrechtstehend zu transportieren. Dabei sind zusätzliche Schweißarbeiten durch ein Sonderprofil nicht notwendig. Vielmehr kann die Herstellung des Zaunelementes voll automatisch auf üblichen Maschinen ablaufen, wobei lediglich ein entsprechend verstärkter Stützdraht oder auch mehrere Stützdrähte und die L-förmige Abkantung vorzusehen sind.

Neben einem Schweißgitter mit vertikal und horizontal verlaufenden Drähten sind auch solche mit diagonal verlaufenden Drähten einzusetzen, wobei die Abkantungen bzw. Sicken rechtwinklig zum Untergrund verlaufen oder erfindungsgemäß auch diagonal dazu. Vorteilhaft können die erfindungsgemäßen Sicken mit den sie sichernden Stützdrähten trapezförmig ausgebildet sein, also mit Schrägen, wodurch eine Abkantung bzw. Sicke großflächig ausgebildet werden kann, ohne daß sich der Endpunkt der Sicke bzw. Abkantung allzuweit von der Grundebene des Zaunelementes entfernt

Die Erfindung zeichnet sich insbesondere dadurch aus, daß ein auch in sich stabiles, aus einem großflächigen Schweißgitter herstellbares Zaunelement geschaffen ist, das sowohl als mobile Einheit als auch als stationäre Einheit Verwendung finden kann. Dieses in sich stabil ausgebildete Zaunelement behält seine Stabilität auch bei entsprechenden Beanspruchungen, insbesondere bleiben die Schweiß-und Verbindungspunkte zwischen Längs- und Querstäben auch während des Abkantvorganges sicher erhalten. Die Sicken bzw. Abkantungen als solche sind zusätzlich bleibend durch die Stützdrähte stabilisiert und gesichert.

Weitere Einzelheiten und Vorteile der Erfindung ergeben sich aus der nachfolgenden Beschreibung der zugehörigen Zeichnung, in der bevorzugte Ausführungsbeispiele mit den dazu notwendigen Einzelheiten und Einzelteilen dargestellt sind. Es zeigen:
Fig. 1 ein Zaunelement in perspektivischer Darstellung mit V-förmigen Sicken,
Fig. 2 ein Zaunelement in perspektivischer Darstellung mit trapezförmigen Sicken,
Fig. 3 eine Draufsicht auf ein Zaunelement,
Fig. 4 den Verbindungsbereich zweier Zaunelemente in schematisierter Darstellung und
Fig. 5 eine Sicke im Teilausschnitt.

Das in Fig. 1 und 2 dargestellte Zaunelement 1 besteht jeweils aus Längsdrähten 2, 3 und Querdrähten 4,5, wobei die einzelnen Längsdrähte 2, 3 mit den seitlich angeordneten und die seitliche Begrenzung bildenden Stützpfosten 6 verbunden, hier verschweißt sind.

Die einzelnen Längs- 2, 3 und Querdrähte 4, 5 sind jeweils miteinander verschweißt, wobei das so gebildete Schweißgitter 8 Abkantungen 9, 10 bzw. Sicken 11,12 aufweist, um ihm so die Labilität zu nehmen. Die Abkantungen 9, 10 sind vorzugsweise am oberen Rand 13 bzw. unteren Rand 14 ausgebildet, während die Sicken 11, 12 mittig des Schweißgitters 8 verlaufen.

Die Sicken 11, 12 können, wie in Fig. 1 dargestellt, eine V-Form oder wie in Fig. 2 dargestellt eine Trapezform haben. Die jeweils über den ersten Querdraht 4 vorstehenden Längsdrähte 2, 3 sind durch die Abkantungen 9,10 bzw. Sicken 11, 12 in zwei Ebenen angeordnet und umfassen so den Stützpfosten 6. Die Längsdrähte 2, 3 sind mit dem Stützpfosten 6, der eine rechteckige oder auch runde Form aufweist verschweißt. Bei der rechteckigen Form, wie in Fig. 3 dargestellt, ist die einzelne Schweißstelle 22 vorteilhaft anzubringen und auszubilden.

Fig.2 verdeutlicht die trapezförmige Sicke, wobei der Abstand der beiden Ebenen, in denen die Längsdrähte 2, 3 verlaufen, durch die Wahl der Schräge 18, 19 vorgegeben werden kann. Zur Erhöhung der Stabilität insgesamt sind an den Abkantungen 9, 10 Stützdrähte 20, 21 angeordnet, wie Fig. 5 verdeutlicht. Da diese Stützdrähte 20, 21 jeweils jenseits der Abkantung angeordnet sind, ist einerseits eine Beschädigung bzw. Zerstörung der Schweißstellen beim Abkantvorgang vermieden und zum anderen sind in vorteilhafterweise in der Versteifungsrichtung geschlossene Maschen gebildet.

Fig. 4 zeigt ein Zaunelement 1, bei dem auf die Stützpfosten verzichtet ist. Statt dessen sind auch an den seitlichen Rändern 15 Abkantungen 9 bzw. 9' geschaffen, die eine Verbindung der einzelnen Zaunelemente 1 im Bereich der Querdrähte 4, 4' ermöglichen. Ein derart ausgebildetes Zaunelement kann vorteilhaft einfach mit bestehenden Stützen oder Bauwerken bzw. Bauwerkstellen verbunden werden, so daß es sich beispielsweise für die Abtrennung von Parkflächen innerhalb von Parkhäusern besonders gut eignet. Über die Querdrähte 4, 4' können einzelne Zaunelemente beispielsweise auf einfache Art und Weise miteinander verschraubt werden.

Die Schweißgitter 8 haben in der Regel vertikal verlaufende Querdrähte 4, 5 und horizontal verlaufende Längsdrähte 2, 3. Nach einer weiteren zweckmäßigen Ausführungsform verlaufen die Drähte 2, 3, 4, 5 diagonal, wobei sie in beiden Fällen mit den die seitlichen Stützelemente bildenden Stützpfosten 6 verschweißt sind.

Die mittig ausgebildeten Sicken 11, 12, die dem Schweißgitter im wesentlichen die Labilität nehmen, verlaufen nach den Fig. 1 und 2 rechtwinklig zu den Stützpfosten 6 bzw. den seitlichen Stützelementen, dieja auch als Abkantungen ausgebildet sein können. Die Sicken 11, 12 können aber auch diagonal verlaufend angeordnet sein und zwar beim Schweißgitter 8 mit diagonal verlaufenden Drähten 2, 3, 4, 5 oder beim Schweißgitter mit vertikal und horizontal verlaufenden Drähten.

Das Zaunelement kann wie zu Fig. 4 beschrieben als Unterteilung in Parkgaragen u.ä. eingesetzt werden. Darüber hinaus kann es auch für Standzäune, Gartenzäune u.ä. Einfriedungen verwendet werden. Hierzu ist es besonders vorteilhaft, die Längsdrähte an den Rändern so mehrfach zu kanten, daß sich ein annähernd geschlossenes Profil ergibt. Durch dieses Profil können evtl. benötigte Stützen geschoben und in den Boden gerammt werden. Weiter ist vorgesehen, die Querdrähte 4, 5 an den Rändern 15 im unteren Ende verlängert auszubilden, so daß diese zur Verankerung im Boden eingesetzt werden können.

## Patentansprüche

1. Zaunelement, insbesondere für mobile Zäune oder sonstige Abgrenzungen, bestehend aus einem Längs- (2, 3) und Querdrähten (4, 5) aufweisenden, großflächigen Schweißgitter (8), das zur Stabilisierung mittig eine oder mehrere Sicken (11, 12) und am oberen und unteren Rand (13, 14) Abkantungen (9, 10) aufweist, dadurch gekennzeichnet, daß an den Abkantungen (9, 10) bzw. Schrägen (18, 19) der Sicken (11, 12) parallel zu den Kantpunkten als Stützdrähte (20, 21) wirkende Längsdrähte jenseits der Abkantung angeordnet sind, wobei die Kantpunkte von jeglichen Längsdrähten freigehalten sind.

2. Zaunelement nach Anspruch 1, dadurch gekennzeichnet, daß die Stützdrähte (20, 21) auf beiden Seiten der jeweiligen Abkantung (9, 10) bzw. Schräge (18, 19) angeordnet sind.

3. Zaunelement nach Anspruch 1, dadurch gekennzeichnet, daß die Stützdrähte (20, 21), die aufgrund der Sicken (11, 12) wechselweise in zwei Ebenen angeordnet sind, ebenso wie die Längsdrähte (2, 3) die Stützpfosten (6) einfassend angeordnet sind, beabstandet zum nächsten Querdraht (4, 5).

4. Zaunelement nach Anspruch 1, dadurch gekennzeichnet, daß die Stützdrähte (20, 21) und die Längsdrähte (2, 3) an den Rändern (15) des Schweißgitters (8) rechtwinklig abgekantet sind.

5. Zaunelement nach Anspruch 4, dadurch gekennzeichnet, daß die Stützdrähte (20, 21) und die Längsdrähte (2, 3) zwischen erstem und zweitem Querdraht (4, 5) abgekantet sind.

6. Zaunelement nach Anspruch 4, dadurch gekennzeichnet, daß die Stützdrähte (20, 21) und die Längsdrähte (2, 3) an den Rändern (15) des Schweißgitters (8) mehrfach zu einem annähernd geschlossenen Profil gekantet sind.

7. Zaunelement nach Anspruch 1, dadurch gekennzeichnet, daß die dem unteren Rand (14) zugeordnete Abkantung (10) L-förmig ausgebildet ist und mindestens einen verstärkten Stützdraht (20, 21) aufweist.

8. Zaunelement nach Anspruch 1, dadurch gekennzeichnet, daß die Sicken (11, 12) mit den verstärkenden Stützdrähten (20, 21) trapezförmig ausgebildet sind.

9. Zaunelement nach Anspruch 1, dadurch gekennzeichnet, daß die Sicken (11, 12) und damit die Stützdrähte (20, 21) diagonal verlaufend ausgebildet sind.

## Claims

1. A fence element, particularly for movable fences or other demarcation means, consisting of large- area welded grids (8) comprising longitudinal (2, 3) and transverse wires (4, 5) and which, as a stabilising measure, centrally has one or a plurality of furrows (11, 12) and folded over edges (9, 10) at the top and bottom edges (13, 14), characterised in that, disposed on the angled-over edges (9, 10) or slopes (18, 19) of the furrows (11, 12) and parallel with the canting points and acting as bracing wires (20, 21), there are longitudinal wires on either side of the angled-over edge, the canting points being maintained free of any longitudinal wires.

2. A fence element according to claim 1, characterised in that the bracing wires (20, 21) are disposed on both sides of the relevant angled-over edge (9, 10) or slope (18, 19).

3. A fence element according to claim 1, characterised in that the bracing wires (20,21) which byvir- tue of the furrows (11, 12) are alternately disposed in two planes, are, in the same way as the longitudinal wires (2, 3), disposed to engage around supporting posts (6), at a distance from the nearest transverse wire (4, 5).

4. A fence element according to claim 1, characterised in that the bracing wires (20, 21) and the longitudinal wires (2, 3) are angled over at right- angles at the edges (15) of the welded grid (8).

5. A fence element according to claim 4, characterised in that the bracing wires (20, 21) and the longitudinal wires (2, 3) are angled over between the first and second transverse wires (4, 5).

6. A fence element according to claim 4, characterised in that the bracing wires (20, 21) and the longitudinal wires (2, 3) are angled over several times at the edges (15) of the welded grid (8) to produce a virtually closed profile.

7. A fence element according to claim 1, characterised in that the angled over edge (10) associated with the bottom edge (14) is of L-shaped construction and has at least one reinforced bracing wire (20, 21).

8. A fence element according to claim 1, characterised in that the furrows (11, 12) with the reinforcing bracing wires (20, 21) are of trapezoidal construction.

9. A fence element according to claim 1, characterised in that the furrows (11, 12) and consequently the bracing wires (20, 21) are constructed so that they extend diagonally.

## Revendications

1. Elément de clôture, notamment pour les clôtures mobiles ou d'autres enceintes, consistant en un treillis métallique (8) soudé à grande surface, présentant des fils de fer longitudinaux (2, 3) et des fils de fer transversaux (4, 5) et comprenant, en vue de sa stabilisation,au centre, une ou plusieurs moulures (11, 12) et aux bords supérieur et inférieur respectivement des extrémités coudées (9, 10) et des parties inclinées (18, 19), caractérisé en ce que des fils de fer longitudinaux. faisant fonction de fils de fer (20, 21) de support sont disposés, au-delà des extrémités coudées, sur les extrémités coudées (9,10) ou les parties inclinées (18, 19) des renflements formant moulures (11, 12) parallèlement aux points de coudage, ces derniers étant dégagés de tous fils de fer longitudinaux.

2. Clôture selon la revendication 1, caractérisée parce que les fils de fer (20, 21) de support sont disposés de part et d'autre des parties coudées (9, 10) ou inclinées (18, 19) respectives.

3. Clôture selon la revendication 1, caractérisée en ce que les fils de fer (20, 21) de support qui sont disposés en alternance sur deux niveaux du fait des renflements (11, 12), ainsi que les fils de fer longitudinaux (2, 3) sont agencés de manière à encadrer les montants (6) et cela à une certaine distance du fil de fer transversal (4, 5) à chaque fois le plus voisin.

4. Clôture suivant la revendication 1, caractérisée en ce que les fils de fer (20, 21) de support et les fils de fer longitudinaux (2, 3) sont pliés d'équerre sur les bords (15) du treillis soudé (8).

5. Clôture suivant la revendication 4, caractérisée en ce que les fils de fer (20, 21) de support et les fils de fer longitudinaux (2, 3) sont pliés entre les premier et second fils de fer transversaux (4, 5).

6. Clôture suivant la revendication 4, caractérisée par ce que les fils de fer (20, 21) de support et les fils de fer longitudinaux (2, 3) sont pliés plusieurs fois sur les bords (15) du treillis soudé (8) pour en former un profil presque entièrement fermé.

7. Clôture suivant la revendication 1, caractérisée en ce que la pliure (10) devant correspondre au bord inférieur (14) est formée en L et comporte au moins un fil de fer (20, 21) de support renforcé.

8. Clôture suivant la revendication 1, caractérisée en ce que les renflements (11, 12) présentent,avec les fils de fer (20, 21 ) de support à rôle de renforcement, une forme trapézoïdale.

9. Clôture suivant la revendication 1, caractérisée en ce que les renflements (11, 12), et par conséquent les fils de fer (20, 21) de support, sont disposés de manière à présenter une allure diagonale.
